# EUROPÄISCHE PATENTSCHRIFT

(11) **EP 1 722 021 B1**
(45) Veröffentlichungstag und Bekanntmachung des Hinweises auf die Patenterteilung: **14.11.2007**
(21) Anmeldenummer: 06007650.2
(22) Anmeldetag: 12.04.2006
(51) Int. Cl.: D05B 3/06, D05B 3/08, D05B 37/02, D05B 37/04

(54) **Knopfloch-Nähmaschine**
Button hole sewing machine
Machine à coudre des boutonnières

(30) Priorität: 11.05.2005 DE 102005021768
(43) Veröffentlichungstag der Anmeldung: 15.11.2006
(73) Patentinhaber: DÜRKOPP ADLER AKTIENGESELLSCHAFT, D-33719 Bielefeld (DE)
(72) Erfinder: Nöltge, Thomas, 49326 Melle (DE); Filges, Karsten, 33699 Bielefeld (DE); Wildberg, Tobias, 32289 Rödinghausen (DE)
(74) Vertreter: Rau, Manfred

(56) Entgegenhaltungen:
- WO-A-01/42550
- GB-A- 191 410 038
- US-A- 2 247 305
- US-A- 6 047 654
- US-A1- 2003 226 485
- PATENT ABSTRACTS OF JAPAN Bd. 2000, Nr. 04, 31. August 2000 (2000-08-31) & JP 2000 005474 A (JUKI CORP), 11. Januar 2000 (2000-01-11)

## Beschreibung

### Stand der Technik

Aus der DE 103 04 821 B3 ist eine derartige Knopfloch-Nähmaschine bekannt, die ein Messer mit einem geradlinigen Schneidenteil und an jedem Ende dieses geradlinigen Schneidenteils ein Augenschneidenteil aufweist. Der einen Amboss als Gegenmesser mit einer Gegenfläche für das Messer aufweisende obere Schneidblock ist motorisch stufenlos in Längsrichtung, also in y-Richtung, der Nähmaschine verstellbar, so dass unterschiedliche Arten und Längen von Knopflöchern geschnitten werden können. Es können Augenknopflöcher mit unterschiedlich langen geraden Abschnitten geschnitten werden. Weiterhin können lediglich gerade Knopflöcher, also einfache Knopflöcher unterschiedlicher Länge, d. h. Knopflöcher ohne Augenloch, geschnitten werden. Darüber hinaus ist das Schneiden lediglich von Augenlöchern durchführbar. Grundsätzlich kann das Messer oder der Schneidblock in y-Richtung verstellt werden; näher erläutert ist aber lediglich eine Verstellung des Schneidblocks mit Amboss in y-Richtung mittels eines in der Nähmaschine selber angeordneten Stellmotors über ein verhältnismäßig aufwändiges Gestänge mit Schlittenführungen in y- und z-Richtung. Diese Ausgestaltung ist für manche Anwendungsfälle von Vorteil; sie ist aber konstruktiv aufwändig.

Aus der WO 01/42550 A ist eine Knopfloch-Nähmaschine mit einer Grundplatte, einem oberen Arm und einem den Arm mit der Grundplatte verbindenden Ständer bekannt. Es ist eine Knopfloch-Schneid-Vorrichtung vorgesehen, die in einer y-Richtung von der Nadel aus gesehen hinter der Nadel angeordnet ist. Weiterhin ist am Arm eine Messereinheit mit zwei Messern angeordnet. Ein Messer dient zur Ausführung eines kreisrunden Augen-Schnitts; das andere Messer dient zur Herstellung eines geradlinigen Schnitts. An der Grundplatte ist eine Auflage zur Abstützung eines Nähgutteils ausgebildet, in dem ein reines Augenloch oder ein Augen-knopfloch genäht ist. Diese Auflage ist mit Schlitzen zur Aufnahme der erwähnten Messer ausgebildet. Wenn lediglich ein kreisrundes Augenloch (Schnürloch) geschnitten werden soll, dann wird nur das voreilend betätigbare Stanzmesser benutzt. Im anderen Fall dringt zuerst das Stanzmesser und dann das Messer zur Ausführung eines geradlinigen Schnitts ein.

Aus der US 6,047,654 A (entsprechend DE 198 45 624 C1) ist eine Paspelschneidanlage bekannt.

Aus der US-PS 2,247,305 A ist eine Vorrichtung zur Herstellung von Knopflöchern bekannt. Hierbei wirkt ein Messer mit einem Schneidblock zusammen, wobei die Eingriffslänge, d. h. die Überdeckung von Schneidblock und Messer, verstellbar ist, so dass in der Länge veränderliche Knopfloch-Schnitte erzeugt werden können. Diese Ausgestaltung ist auf wändig und darüber hinaus nicht ausreichend flexibel.

Aus der DE 100 85 290 T1 ist eine Knopfloch-Nähmaschine bekannt, die eine Schneid-Vorrichtung zum Schneiden von Augen-Knopflöchern aufweist. Hierbei können Schnitte unterschiedliche Form und Größe durch jeweils mehrere Schneidbewegungen eines Messers erzeugt werden.

### Aufgabenstellung

Der Erfindung liegt die Aufgabe zugrunde, eine Knopfloch-Nähmaschine der gattungsgemäßen Art so auszugestalten, dass in konstruktiv einfacher Weise unterschiedliche Knopflöcher geschnitten werden können.

Diese Aufgabe wird erfindungsgemäß durch die Merkmale im Kennzeichnungsteil des Anspruches 1 gelöst. Durch die erfindungsgemäßen Maßnahmen ist es möglich, unterschiedliche Arten von Knopflöchern zu schneiden. Durch die Quer-Verschiebbarkeit der beiden Messer in x-Richtung können unterschiedliche Messer mit der Gegenfläche des Ambosses des Schneidblocks in Eingriff gebracht werden. Durch die LängsVerschiebbarkeit des Ambosses in y-Richtung können wiederum unterschiedliche Bereiche des jeweiligen Messers mit der Gegenfläche des Ambosses in Eingriff gebracht werden.

Die Ansprüche 2 und 3 geben vorteilhafte Ausgestaltungen der beiden Messer wieder.

Die Ansprüche 4 und 5 geben wieder, dass die Messer-Einheit einerseits und der Schneidblock andererseits jeweils als kompakte Baueinheiten ausgebildet sind, in die die jeweiligen Antriebe konstruktiv integriert sind.

Die Ansprüche 6 und 7 geben besonders einfache und betriebssichere Ausgestaltungen der Antriebe zum Verschieben der Messer bzw. des Ambosses wieder.

Die Ansprüche 8 bis 11 geben vorteilhafte konstruktive Einzelheiten wieder.

### Ausführungsbeispiel

Ein Ausführungsbeispiel der Erfindung wird nachfolgend anhand der Zeichnung näher erläutert. Es zeigt
- Fig. 1: eine Längsansicht einer Augen-Knopfloch-Nähmaschine mit einer Knopfloch-Schneid-Vorrichtung,
- Fig. 2: einen horizontalen Teil-Schnitt durch die Nähmaschine entsprechend der Schnittlinie II-II in Fig. 1 in gegenüber Fig. 1vergrößertem Maßstab,
- Fig. 3: eine perspektivische Ansicht einer Messer-Einheit,
- Fig. 4: eine Ansicht der Messer-Einheit gemäß dem Sichtpfeil IV in Fig. 5,
- Fig. 5: eine Seitenansicht der Messer-Einheit gemäß dem Sichtpfeil V in Fig. 4,
- Fig. 6: einen vertikalen Querschnitt durch die Messer-Einheit gemäß der Schnittlinie VI-VI in Fig. 5,
- Fig. 7: eine perspektivische Ansicht eines Schneidblocks,
- Fig. 8: eine Seitenansicht des Schneidblocks gemäß dem Sichtpfeil VIII-VIII in Fig. 9,
- Fig. 9: eine Rück-Ansicht des Schneidblocks gemäß dem Sichtpfeil IX in Fig. 8,
- Fig. 10: einen vertikalen Längsschnitt durch den Schneidblock gemäß der Schnittlinie X-X in Fig. 9,
- Fig. 11: eine Teil-Stirnansicht der Nähmaschine gemäß dem Sichtpfeil XI in Fig. 1 in einer Endlage der Messer,
- Fig. 12: eine schematische Seitenansicht des Schneidblocks in einer Endlage,
- Fig. 13: eine schematische Ansicht des Schneidblocks in der anderen Endlage,
- Fig. 14: eine Teil-Stirnansicht der Nähmaschine gemäß dem Sichtpfeil XIV in Fig. 1 in der anderen Endlage der Messer,
- Fig. 15: eine Knopflochnaht mit einem Knopfloch-Schnitt,
- Fig. 16: eine Knopflochnaht mit einem Augenloch-Schnitt, und
- Fig. 17: eine Schnürlochnaht mit einem Schnürloch.

Wie Fig. 1 entnehmbar ist, ist eine Knopfloch-Nähmaschine C-förmig ausgebildet, d. h. sie weist einen oberen Arm 1, eine untere, gehäuseartig ausgebildete Grundplatte 2 und einen beide verbindenden, etwa vertikalen Ständer 3 auf. Im Arm 1 ist in üblicher Weise eine Armwelle 4 gelagert, die von einem nicht dargestellten Antriebsmotor antreibbar ist. Die Anordnung eines solchen Antriebsmotors an einer solchen Nähmaschine ist aus DE 102 25 511 C1 und DE 102 25 512 C1 bekannt. Von der Armwelle 4 werden in üblicher Weise der Antrieb einer vertikal verschiebbaren Nadelstange 5 mit einer Nadel 6 und ein Schwingantrieb hierfür abgeleitet.

Auf der Grundplatte 2 ist ein x-y-Tisch 7 angeordnet, bei dem es sich also um einen in zwei horizontalen Koordinatenrichtungen, nämlich der x-Richtung und der y-Richtung, verschiebbaren Kreuzschlitten handelt. Der x-y-Tisch 7 ist in üblicher Weise ausgebildet, wie es beispielsweise aus der DE 198 07 771 C1 (entspr. US 6,095,066) bekannt ist. Der Antrieb des x-y-Tisches 7 erfolgt mittels nicht dargestellter Antriebe, nämlich eines x-Antriebes und eines y-Antriebes, bei denen es sich üblicher Weise um positionierbare Elektromotoren, in der Regel also Schrittmotoren, aber auch regelbare Gleichstrommotoren, handelt. Eine derartige Ausgestaltung ist aus der DE 102 25 511 C1 und der DE 102 25 512 C1 bekannt.

Auf dem x-y-Tisch 7 ist eine zweiteilige Stützplatte 8a, 8b angeordnet. Jeder Teil-Stützplatte 8a bzw. 8b ist eine Nähgutklammer 9a bzw. 9b zugeordnet, die jeweils eine auf der jeweiligen Teil-Stützplatte 8a bzw. 8b angebrachte Teil-Auflageplatte 10a bzw. 10b aufweist, denen jeweils eine Klemmplatte 11 a bzw. 11b zugeordnet ist. Die Klemmplatten 11a bzw. 11b sind an doppelarmigen Lagerhebeln 12a bzw. 12b angebracht. Einzelheiten des Aufbaus und des Antriebs der Nähgutklammern 9a, 9b ergeben sich aus der DE 102 16 808 C2 (entsprechend US 6,722,299 B2), auf die insoweit verwiesen wird.

In y-Richtung gesehen hinter der Nadelstange 5 befindet sich eine Knopf loch-Schneid-Vorrichtung 13, die eine untere, in der Grundplatte 2 vertikal, also in z-Richtung, ortsfest angeordnete Messer-Einheit 14 und einen oberen Schneidblock 15 aufweist. Dem Schneidblock 15 ist ein Schneid-Antrieb 16 zugeordnet, der als mehrstufiger pneumatisch beaufschlagbarer Kolben-Zylinder-Antrieb ausgebildet ist und der im Einzelnen in DE 102 25 511 C1 und DE 102 25 512 C1 dargestellt und beschrieben ist. Der Schneid-Antrieb 16 durchsetzt den Ständer 3. Das eine untere Ende des Schneid-Antriebs 16 ist in der Grundplatte 2 mittels eine Gelenks 17 befestigt. Das andere obere Ende des Antriebs 16 ist mit einem zweiarmigen Hebel 18 mittels eines Gelenks 19 verbunden, der wiederum mittels eines Schiebe-Dreh-Gelenks 20 an einer Antriebs-Stange 21 angelenkt ist, die in mindestens einem im Arm 1 angeordneten Führungs-Lager 22 vertikal verschiebbar geführt ist. Der zweiarmige Hebel 18 ist etwa in seiner Mitte um eine im Arm 1 gelagerte horizontale Schwenkachse 23 verschwenkbar.

Die untere Messer-Einheit 14 weist eine Aufnahme-Platte 24 auf, die mittels einer sphärischen Lagerfläche 25 und Befestigungsschrauben 26 auf dem Bodenteil 27 der Grundplatte 2 befestigt ist. Durch diese Art der Befestigung kann die Aufnahme-Platte 24 ausgerichtet werden, und zwar um eine durch die y-Richtung vorgegebene Achse und um eine horizontal und quer hierzu verlaufende, durch die x-Richtung vorgegebene Achse.

Soweit die Nähmaschine bis hierher dargestellt und beschrieben ist, ist sie aus der DE 103 04 821 B3 bekannt.

Auf der Aufnahme-Platte 24 ist ein Quer-Schlitten 28 in x-Richtung zwischen zwei Endlagen verschiebbar gelagert. Dieser Schlitten 28 ist mittels eines Zwei-Stellungs-Linear-Antrieb 29 antreibbar, der durch einen zwischen der Aufnahme-Platte 24 und dem Quer-Schlitten 28 angeordneten, pneumatisch beaufschlagbaren Kolben-Zylinder-Antrieb gebildet ist. Der Zylinder 30 dieses Antriebs 29 ist auf der Aufnahme-Platte 24 angebracht. Seine Kolbenstange 31 ragt beidendig abgedichtet aus dem Zylinder 30 heraus und ist an ihren Enden 32, 33 mit dem Quer-Schlitten 28 verbunden. Die Kolbenstange 31 trägt im Zylinder 30 einen gegenüber dem Zylinder 30 abgedichteten Kolben 34, so dass beidseitig des Kolbens 34 zwei Zylinder-Kammern 35, 36 gebildet werden. In diese Kammern 35, 36 münden Druckluftleitungen 37, 38 ein, die über ein als Magnet-Ventil ausgebildetes Steuer-Ventil 39 von einer Druckluft-Versorgungsleitung 40 je nach Ansteuerung mit Druckluft beaufschlagt werden. Die Ansteuerung des Steuer-Ventils 39 erfolgt über die nur angedeutete Steuerung 41 mit Bedienfeld 42 der Nähmaschine. Je nach Druckluft-Beaufschlagung des Antriebs 29 befindet sich die Kolbenstange 31 mit Kolben 34 und dementsprechend der Quer-Schlitten 28 in einer der Endlagen, die durch den Anschlag des Kolbens 34 am Ende des Zylinders 30 vorgegeben ist.

An der Oberseite des Quer-Schlittens 28 sind zwei sich in y-Richtung erstreckende, vertikal, also in z-Richtung aufragende Seiten-Stütz-Wände 43, 44 ausgebildet, zwischen denen zwei Messer 45, 46 mit unterschiedlich ausgebildeten Schneiden 47, 48 lös- und auswechselbar angeordnet sind. Sie werden mittels Klemmbacken 49 und Schrauben 50 auf den Quer-Schlitten 28 gespannt, so dass sie zwischen den Seiten-Stütz-Wänden 43, 44, dem Quer-Schlitten 28 und den Klemmbacken 49 in x-, y- und z-Richtung fest eingespannt und damit gegenüber dem Quer-Schlitten 28 fest gehalten sind. Wie aus der vorstehenden Beschreibung und den zugehörigen Zeichnungen erkennbar ist, ist also die untere Messer-Einheit 14 samt ihrem Antrieb 29 eine geschlossene Einheit bzw. Baugruppe, die als ganzes Bauteil außerhalb der Nähmaschine vormontiert und eingesetzt werden kann.

An der Unterseite der Antriebs-Stange 21 ist eine Stütz-Platte 51 ausgebildet, an deren Unterseite ein Antriebs-Gehäuse 52 mit einem Längs-Schlitten 53 angebracht ist, der also in y-Richtung verschiebbar ist. In diesem Antriebs-Gehäuse 52 befindet sich ein Zwei-Stellungs-Linear-Antrieb 54, der ebenfalls als pneumatisch beaufschlagbarer Kolben-Zylinder-Antrieb ausgebildet ist. Er weist einen sich in y-Richtung erstreckenden Zylinder 55 auf, in dem ein Kolben 56 abgedichtet geführt ist, der wiederum an einer aus einem Ende des Zylinders 55 abgedichtet herausgeführten Kolbenstange 57 angebracht ist. Der Kolben 56 unterteilt den Zylinder 55 in zwei Zylinder-Kammern 58, 59, die jeweils über eine Druckluft-Leitung 60, 61 mit Druckluft beaufschlagbar sind. Die Beaufschlagung erfolgt über ein Steuer-Ventil 62, dem die Druckluft über eine Druckluft-Versorgungsleitung 63 zugeführt wird. Die Ansteuerung des Steuer-Ventils 62 erfolgt ebenfalls von der Steuerung 41 mit Bedienfeld 42.

Mit dem aus dem Zylinder 55 herausragenden Ende der Kolbenstange 57 ist der Längs-Schlitten 53 verbunden, an dem wiederum ein als Amboss 64 ausgebildetes Gegenmesser lös- und auswechselbar angebracht ist. Dieser Amboss 64 ist in einer sich in y-Richtung erstreckenden Führung 65 an der Unterseite des Antriebs-Gehäuses 52 verschiebbar geführt. In x- und z-Richtung ist dieser Amboss 64 spielfrei gelagert. Je nach Druckluftbeaufschlagung der einen oder der anderen Zylinder-Kammer 58 bzw. 59 mit Druckluft befindet sich der Kolben 56 in einer der Endlagen des Zylinders 55. Entsprechend befindet sich der Amboss 64 in einer seiner beiden Endlagen.

Wie sich aus dem Vorstehenden ergibt, ist der Schneidblock 15 eine in sich geschlossene, an der Antriebs-Stange 21 angebrachte Einheit, in die auch der Zwei-Stellungs-Linear-Antrieb 54 integriert ist. Außer über die Antriebs-Stange 21 ist der Schneidblock 15 nur über die flexiblen DruckluftLeitungen 60, 61 mit der Nähmaschine verbunden.

Die beiden Messer 45, 46 der unteren Messer-Einheit 14 haben unterschiedliche Formen. Im dargestellten Ausführungsbeispiel weist die Schneide 47 des Messers 45 ein geradliniges Schneidenteil 66 und an einem Ende hiervon ein Augen-Schneidenteil 67 auf. Die Schneide 48 des Messers 46 weist im dargestellten Ausführungsbeispiel nur ein Augen-Schneidenteil auf, das - bezogen auf die x-Richtung - sich neben dem Augen-Schneidenteil 67 des Messers 45 befindet. Der Amboss 64 weist an seiner Unterseite, also den Messern 45, 46 zugewandt, eine ebene, in der x-y-Ebene verlaufende, Gegenfläche 69 auf, deren Breite a (Fig.9) zumindestens an dem den Augen-Schneidenteilen 67, 68 zugewandten Ende mindestens der Breite b dieser Augen-Schneidenteile 67, 68 (Fig. 6) in x-Richtung entspricht.

Die Länge c der Gegenfläche 69 in y-Richtung (Fig. 12) entspricht im Wesentlichen der Länge des kleinsten zu schneidenden Augen-Knopflochs.

Die Länge d des geradlinigen Schneidenteils 66 in x-Richtung (Fig. 5) ist in der Regel größer als die Länge c der Gegenfläche 69. Weiterhin ist der Verschiebeweg e des Ambosses 64 in y-Richtung (Fig. 13) mindestens so groß wie die Erstreckung f des Augen-Schneidenteils 67 in y-Richtung (Fig. 5), so dass die Gegenfläche 69 außer Eingriff mit diesem Augen-Schneidenteil 67 gebracht werden kann. Anstelle des einzelnen Augen-Schneidenteils 68 kann beispielsweise auch ein nicht dargestelltes kreisrundes Schnürloch-Schneidenteil eingesetzt werden, mittels dessen ein sogenanntes Schnürloch geschnitten werden kann.

Die oben bereits geschilderte Einstellbarkeit der unteren Messer-Einheit 14 dient dazu, die Schneidenteile 66, 67, 68 in eine exakte Anlage zur Gegenfläche 69 des Ambosses 64 zu bringen, so dass bei einer Betätigung der Knopfloch-Schneid-Vorrichtung 13 ein sauberer Schnitt erzeugt wird.

### Die Arbeitsweise ist wie folgt:

Mittels der Nähgutklammer 9a, 9b ist ein Nähgutteil 70 auf der Auflageplatte 10a, 10b gehalten, und zwar mit seiner späteren Sichtseite nach unten. Es wird eine Augen-Knopfloch-Naht 71 genäht, die zwei geradlinige raupenförmige Nahtabschnitte 72, 73 und einen diese verbindenden ebenfalls raupenförmigen Augen-Abschnitt 74 aufweist. Nach dem Nähen der Knopfloch-Nähte 71, 72, 73 wird der x-y-Tisch 7 derart in y-Richtung verfahren, dass das Nähgutteil 70 in die richtige Position zwischen Messer-Einheit 14 und Schneidblock 15 gelangt.

Zum Schneiden des Augenloches 75 und des geradlinigen sogenannten Wäscheloches 76 gemäß Fig. 15 wird der Quer-Schlitten 28 der unteren Messer-Einheit 14 so verfahren, dass das Messer 45 sich gemäß Fig. 11 unterhalb des Ambosses 64 befindet. Der Längs-Schlitten 53 mit dem Amboss 64 wird in die Endlage gemäß Fig. 12 verfahren, in der sich die Gegenfläche 69 oberhalb des Augen-Schneidenteils 67 und oberhalb des geradlinigen Schneidenteils 66 befindet. Durch Betätigung des Schneid-Antriebs 16 wird der obere Schneidblock 15 mit dem Amboss 64 nach unten verfahren, so dass das Augenloch 75 und das geradlinige Wäscheloch 76 durch Zusammenwirken des unteren Messers 45 mit dem Amboss 64 geschnitten wird. Wenn der zu erzeugende Wäscheloch-Schnitt länger ist als er beim ersten Schnitt erzeugt werden konnte, dann wird der Amboss 64 durch entsprechende Betätigung des Antriebs 54 in die Position gemäß Fig. 13 verfahren, in der sich die Gegenfläche 69 des Amboss 64 nur über dem geradlinigen Schneidenteil 66 des Messers 45 befindet. Durch entsprechendes Verfahren des x-y-Tisches 7 in y-Richtung wird das Nähgutteil 70 derartig verfahren, dass beim nächsten Schnitt ein geradliniger Schnitt angeschlossen wird, durch den der Wäscheloch-Schnitt 76 entsprechend verlängert wird. Dies kann theoretisch wiederholt werden.

Wenn gemäß Fig. 16 lediglich ein Augenloch 75 geschnitten werden soll, dann wird gemäß Fig. 14 der Quer-Schlitten 28 in seine andere Endlage verfahren, so dass sich der Augen-Schneidenteil 68 unter der Gegenfläche 69 des Ambosses 64 befindet. Nach dem Nähen der Nähte 71 bis 73 wird das Nähgutteil 70 in der bereits geschilderten Weise zwischen Messer-Einheit 14 und Schneidblock 1 5 gefahren und dann die Knopfloch-Schneid-Vorrichtung 13 betätigt, so dass hier lediglich einen Augenloch-Schnitt 75 ausgeführt wird.

Wenn gemäß Fig. 17 ein Schnürloch 77 hergestellt werden soll, dann wird eine entsprechend raupenförmige Schnürlochnaht 78 genäht. Das Schneiden des Schnürloches mit einen entsprechenden kreisförmigen Messer erfolgt dann in der gleichen Weise wie das Schneiden des Augenloches gemäß Fig. 16.

## Patentansprüche

1. Knopfloch-Nähmaschine
- mit einer Grundplatte (2), einem oberen Arm (1) und einem den Arm (1) mit der Grundplatte (2) verbindenden Ständer (3),
- mit einer auf- und abgehend bewegbaren Nadel (6),
- mit mindestens einer in einer y-Richtung verschiebbaren Nähgutklammer (9a, 9b),
- mit einer Knopfloch-Schneid-Vorrichtung (13), die
- - in y-Richtung von der Nadel (6) aus gesehen hinter der Nähgutklammer (9a, 9b) angeordnet ist,
- - eine in der Grundplatte (2) angeordnete Messer-Einheit (14) mit einem Messer (45) mit mindestens einem Schneidenteil (66, 67) aufweist,
- - einen mit dem Messer (45) zusammenwirkenden oberen Schneidblock (15) mit einem Amboss (64) mit einer Gegenfläche (69) für das Messer (45) aufweist,
- - einen Schneid-Antrieb (16) zur Bewegung des Schneidblocks (15) in einer vertikalen z-Richtung von oben gegen das Messer (45) aufweist, und
- - einen Antrieb (54) zur Verschiebung des Ambosses (64) in y-Richtung relativ zum Messer (45) aufweist,
**dadurch gekennzeichnet,**
**dass** die Messer-Einheit (14) nebeneinander zwei Messer (45, 46) auf weist, und
**dass** ein Antrieb (29) zur Verschiebung der Messer (45, 46) in einer quer zur y-Richtung und quer zur z-Richtung verlaufenden x-Richtung zwischen zwei Endlagen vorgesehen ist, in denen jeweils nur ein Messer (45, 46) mit der Gegenfläche (69) des Ambosses (64) zur Anlage bringbar ist.

2. Knopfloch-Nähmaschine nach Anspruch 1, **dadurch gekennzeichnet, dass** ein Messer (45) ein in y-Richtung verlaufenden geradlinigen Schneidenteil (66) und ein Augen-Schneidenteil (67) aufweist.

3. Knopfloch-Nähmaschine nach Anspruch 1, **dadurch gekennzeichnet, dass** ein Messer (46) nur ein Augen-Schneidenteil (68) oder ein Schnürloch-Schneidenteil aufweist.

4. Knopfloch-Nähmaschine nach Anspruch 1, **dadurch gekennzeichnet, dass** der Antrieb (54) zur Verschiebung des Ambosses (64) in den Schneidblock (15) integriert ist.

5. Knopfloch-Nähmaschine nach Anspruch 1, **dadurch gekennzeichnet, dass** der Antrieb (29) zur Verschiebung der Messer (45, 46) in die Messer-Einheit (14) integriert ist.

6. Knopfloch-Nähmaschine nach Anspruch 1, **dadurch gekennzeichnet, dass** der Antrieb zur Verschiebung des Ambosses (64) als pneumatisch beaufschlagbarer Zwei-Stellungs-Linear-Antrieb (54) ausgebildet ist.

7. Knopfloch-Nähmaschine nach Anspruch 1, **dadurch gekennzeichnet, dass** der Antrieb zur Verschiebung der Messer (45, 46) als pneumatisch beaufschlagbarer Zwei-Stellungs-Linear-Antrieb (29) ausgebildet ist.

8. Knopfloch-Nähmaschine nach den Ansprüchen 1, 4 und 6, **dadurch**
**gekennzeichnet,**
**dass** der Amboss (64) mittels eines Längs-Schlittens (53) mit einer Kolbenstange (57) des Antriebs (54) verbunden ist.

9. Knopfloch-Nähmaschine nach den Ansprüchen 1, 5 und 7, **dadurch**
**gekennzeichnet,**
**dass** die Messer (45, 46) mittels eines Quer-Schlittens (28) mit einer Kolbenstange (31) des Antriebs (29) verbunden sind.

10. Knopfloch-Nähmaschine nach Anspruch 1, **dadurch gekennzeichnet, dass** die Messer (45, 46) lös- und auswechselbar an der Messer-Einheit (14) angebracht sind.

11. Knopfloch-Nähmaschine nach Anspruch 1, **dadurch gekennzeichnet, dass** der Amboss (64) lös- und auswechselbar am Schneidblock (15) angebracht ist.

## Claims

1. A button-hole sewing machine comprising
- a base plate (2), an upper arm (1) and a stand (3) which connects the arm (1) with the base plate (2),
- a needle (6) which is movable up- and downwards,
- at least one work piece clamp (9a, 9b) which is displaceable in a y-direction,
- a button-hole cutting device (13) which
-- is arranged downstream of the work piece clamp (9a, 9b) in y-direction as seen from the needle (6),
-- is provided with a knife unit (14) which is arranged in the base plate (2) and has a knife (45) with at least one cutting edge (66, 67),
-- is provided with an upper cutting block (15) which cooperates with the knife (45) and has an anvil (64) providing a counter surface (69) for the knife (45),
-- is provided with a cutting drive (16) for a displacement of the cutting block (15) in a vertical z-direction downward towards the knife (45), and
-- is provided with a drive (54) for a displacement of the anvil (64) in a y-direction with reference to the knife (45),
**characterized**
**in that** the knife unit (14) is provided with two side-by-side knives (45, 46), and
**in that** a drive (29) is provided for a displacement of the knives (45, 46) in an x-direction which is transverse to the y-direction and transverse to the z-direction, with said displacement taking place between two end positions where only one knife (45, 46) at a time is applicable to the counter surface (69) of the anvil (64).

2. A button-hole sewing machine according to claim 1 **characterized**
**in that** a knife (45) is provided with a straight cutting edge (66) extending in the y-direction and an eye-cutting edge (67).

3. A button-hole sewing machine according to claim 1 **characterized**
**in that** a knife (46) is provided with an eye-cutting edge (68) or an eyelet-cutting edge only.

4. A button-hole sewing machine according to claim 1 **characterized**
**in that** the drive (54) for the displacement of the anvil (64) is integrated in the cutting block (15).

5. A button-hole sewing machine according to claim 1 **characterized**
**in that** the drive (29) for the displacement of the knife (45, 46) is integrated in the knife unit (14).

6. A button-hole sewing machine according to claim 1 **characterized**
**in that** the drive for the displacement of the anvil (64) is configured as a pneumatically-actuated two-position linear drive (54).

7. A button-hole sewing machine according to claim 1 **characterized**
**in that** the drive for the displacement of the knives (45, 46) is configured as a pneumatically-actuated two-position linear drive (29).

8. A button-hole sewing machine according to the claims 1, 4 and 6 **characterized**
**in that** the anvil (64) is connected with a piston rod (57) of the drive (54) by means of a longitudinal slide (53).

9. A button-hole sewing machine according to the claims 1, 5 and 7 **characterized**
**in that** the knives (45, 46) are connected with a piston rod (31) of the drive (29) by means of a transverse slide (28).

10. A button-hole sewing machine according claim 1 **characterized**
**in that** the knives (45, 46) are arranged detachably and replaceably on the knife unit (14).

11. A button-hole sewing machine according to claim 1 **characterized**
**in that** the anvil (64) is arranged detachably and replaceably on the cutting block (15).

## Revendications

1. Machine à coudre des boutonnières
- avec une plaque de base (2), un bras supérieur (1) et un support (3) reliant le bras (1) à la plaque de base (2),
- avec une aiguille (6) se déplaçant vers le haut et vers le bas,
- avec au moins une attache pour l'objet à coudre (9a, 9b) pouvant se déplacer dans le sens y,
- avec un dispositif de coupe de boutonnières (13) qui
- - est disposé dans le sens y à partir de l'aiguille (6) derrière l'attache pour l'objet à coudre (9a, 9b),
- - présente une unité de lames (14) disposée dans la plaque de base (2) avec une lame (45) dotée d'au moins une partie de coupe (66, 67),
- - présente un bloc de coupe (15) supérieur coagissant avec la lame (45), doté d'une enclume (64) présentant une surface antagoniste (69) pour la lame (45),
- - présente un entraînement de coupe (16) pour déplacer par le dessus le bloc de coupe (15) dans un sens z vertical contre la lame (45), et
- - présente un entraînement (54) pour déplacer l'enclume (64) dans le sens y par rapport à la lame (45),
**caractérisée en ce que** l'unité de lames (14) présente deux lames (45, 46) l'une à côté de l'autre, et **en ce qu'**un entraînement (29) est prévu pour déplacer les lames (45, 46) dans un sens x s'étendant transversalement au sens y et au sens z entre deux positions finales, dans chacune desquelles seule un lame (45, 46) peut être installée à l'aide de la surface antagoniste (69) de l'enclume (64).

2. Machine à coudre des boutonnières selon la revendication 1, **caractérisée en ce qu'**une lame (45) présente une partie de coupe (66) rectiligne s'étendant dans le sens y et une partie de coupe d'yeux (67).

3. Machine à coudre des boutonnières selon la revendication 1, **caractérisée en ce qu'**une lame (46) présente uniquement une partie de coupe (68) d'yeux ou une partie de coupe d'oeillet.

4. Machine à coudre des boutonnières selon la revendication 1, **caractérisée en ce que** l'entraînement (54) servant à déplacer l'enclume (64) est intégré dans le bloc de coupe (15).

5. Machine à coudre des boutonnières selon la revendication 1, **caractérisée en ce que** l'entraînement (29) servant à déplacer les lames (45, 46) est intégré dans l'unité de lames (14).

6. Machine à coudre des boutonnières selon la revendication 1, **caractérisée en ce que** l'entraînement servant à déplacer l'enclume (64) est réalisé comme un entraînement (54) linéaire à deux positions pouvant être alimenté pneumatiquement.

7. Machine à coudre des boutonnières selon la revendication 1, **caractérisée en ce que** l'entraînement servant à déplacer les lames (45, 46) est réalisé comme un entraînement (29) linéaire à deux positions pouvant être alimenté pneumatiquement.

8. Machine à coudre des boutonnières selon les revendications 1, 4 et 6, **caractérisée en ce que** l'enclume (64) est reliée au moyen d'un chariot longitudinal (53) à une tige de piston (57) de l'entraînement (54).

9. Machine à coudre des boutonnières selon les revendications 1, 5 et 7, **caractérisée en ce que** les lames (45, 46) sont reliées au moyen d'un chariot transversal (28) à une tige de piston (31) de l'entraînement (29).

10. Machine à coudre des boutonnières selon la revendication 1, **caractérisée en ce que** les lames (45, 46) sont montées de manière amovible et interchangeable sur l'unité de lames (14).

11. Machine à coudre des boutonnières selon la revendication 1, **caractérisée en ce que** l'enclume (64) est monté de manière amovible et interchangeable sur le bloc de coupe (15).
